# EUROPÄISCHE PATENTSCHRIFT

(11) **EP 1 687 509 B1**
(45) Veröffentlichungstag und Bekanntmachung des Hinweises auf die Patenterteilung: **03.12.2008**
(21) Anmeldenummer: 04790026.1
(22) Anmeldetag: 21.10.2004
(51) Int. Cl.: E21B 43/12, F04C 2/107

(54) **VERFAHREN ZUR FÖRDERUNG VON MULTIPHASENGEMISCHEN SOWIE PUMPENANLAGE**
METHOD FOR DELIVERING A MULTI-PHASE MIXTURE AND PUMP INSTALLATION
PROCEDE POUR REFOULER DES MELANGES A PHASES MULTIPLES ET INSTALLATION DE POMPAGE

(30) Priorität: 27.10.2003 DE 10350226
(43) Veröffentlichungstag der Anmeldung: 09.08.2006
(73) Patentinhaber: Joh. Heinr. Bornemann GmbH, 31683 Obernkirchen (DE)
(72) Erfinder: BRANDT, Jens-Uwe, 31737 Rinteln (DE); ROHLFING, Gerhard, 32479 Hille (DE); MÜLLER-LINK, Dietrich, 31718 Pollhagen (DE)
(74) Vertreter: Stornebel, Kai
(86) Internationale Anmeldenummer: PCT/DE2004/002353
(87) Internationale Veröffentlichungsnummer: WO 2005/045189

(56) Entgegenhaltungen:
- EP-A- 0 437 070
- EP-A- 0 699 276
- EP-A- 0 702 156
- GB-A- 2 264 147
- US-A- 4 294 573
- US-A- 4 381 175
- US-A- 4 718 486
- US-A1- 2003 085 036
- ZHUJUN ET AL.: "Progressive Cavity Pump-Jet Pump Production Method for Lateral Directional Drilling" SPE 54361, 20. April 1999 (1999-04-20), XP002319449
- CARVALHO, P. ET AL: "Modeling a Jet Pump with an ESP for Production of Gassy Petroleum Wells" SPE 48934, 27. September 1998 (1998-09-27), XP002319450
- MAURISCHAT R: "VEREINFACHNUNG VON PUMPENSYSTEMEN - EINE MOEGLICHKEIT ZUR STEIGERUNG DER BETREIBSSICHERHEIT" INDUSTRIEPUMPEN + KOMPRESSOREN, VULKAN VERLAG, ESSEN, DE, Bd. 6, Nr. 4, Dezember 2000 (2000-12), Seiten 264-268, XP000976198 ISSN: 0947-0654

## Beschreibung

Die Erfindung betrifft ein Verfahren zur Förderung von Multiphasengemischen, insbesondere Kohlenwasserstoffen aus einem Bohrloch, mit einer Verdrängerpumpe, durch die das Multiphasengemisch gepumpt wird, und einer Separationseinrichtung, in der eine Gasphase von einer Flüssigkeitsphase getrennt wird, sowie eine Pumpenanlage mit einer Verdrängerpumpe zur Förderung von Multiphasengemischen mit einer Saugleitung und einem Druckraum, wobei die Saugleitung insbesondere in einem Bohrloch mündet.

Kohlwasserstoffförderung mit an der Oberfläche, in der Regel in Bohrlochnähe aufgestellten Multiphasenpumpen, stellt eine wirtschaftliche, ausreichend betriebssichere und funktionierende Technik zur Förderung schwacher Quellen sowie zur Steigerung des Entölungsgrades dar. Multiphasenpumpen an sich sind bekannt, zum Beispiel aus der EP 0 699 276 A1, auf die vollinhaltlich Bezug genommen wird und deren Offenbarung in die Anmeldung aufgenommen wird. Typisch für die Kohlenwasserstoffförderung, beispielsweise Erdöl und Erdgasförderung, sind Druckabsenkungen am Sonnenkopf auf cirka 2 - 5 bar, geringere Kopfdrücke sind in der Regel aufgrund der Volumenexpansion des Gasanteils und dem daraus resultierenden steigenden Bauaufwand wenig wirtschaftlich.

Die US 4,718,486 A1 beschreibt ein Pumpensystem, bei dem Prozesswasser über eine Plungerpumpe zu einer Strahlpumpe in einem Bohrloch geleitet wird. Eine Saugleitung der Pumpe ist über Separatoren, Tanks, Ölabscheider und Wasseraufbereitungsanlagen mit dem Bohrloch verbunden, eine Speiseleitung verbindet den Druckraum der Plungerpumpe mit der Hochdruckseite der Strahlpumpe.

Ausgehend von diesem Stand der Technik liegt der Erfindung die Aufgabe zugrunde, ein Verfahren und eine Pumpenanlage bereit zu stellen, mit der die Abförderung des Multiphasengemisches verbessert und gleichzeitig der erforderliche Bauaufwand für die Pumpenanlage begrenzt wird.

Erfindungsgemäß wird diese Aufgabe dadurch gelöst, dass druckseitig ein Teilflüssigkeitsstrom aus dem Hauptförderstrom abgezweigt und zu der Hochdruckseite zumindest einer Strahlpumpe geleitet wird, die als Förderhilfsmittel auf der Saugseite der Verdrängerpumpe angeordnet ist, bzw. dass eine Speiseleitung den Druckraum der Verdrängerpumpe mit der Hochdruckseite zumindest einer Strahlpumpe verbindet und die Strahlpumpe einlassseitig in Förderrichtung der Verdrängerpumpe angeordnet ist.

Die zum Antrieb der Strahlpumpe verwendete Druckflüssigkeit zirkuliert zwischen der Strahlpumpe und der Verdrängerpumpe, insbesondere als Multiphasenpumpe ausgebildet, ohne dass eine bleibende Kontamination des Fördergemisches auftritt. Darüber hinaus ist die Energieversorgung der Strahlpumpe sichergestellt, ohne dass eine externe Energiequelle, insbesondere ein hydraulische Energiequelle zur Verfügung gestellt werden muss.

Durch eine geeignete Auslegung der Strahlpumpe lässt sich erreichen, dass die Verdrängerpumpe mit einem moderaten Vordruck, der beispielsweise 2 bar beträgt, gespeist wird, so dass die Abförderung des Multiphasengemisches verbessert und das freie Gasvolumen gleichzeitig begrenzt wird. Dadurch kann sich der Bauaufwand der Verdrängerpumpe verringern, was insgesamt die Kosten reduziert.

Vorteilhafterweise ist die Strahlpumpe im oder am Bohrloch angeordnet, sofern das Multiphasengemisch aus einer Kohlwasserstoffquelle gefördert wird, um das Ansaugen der Kohlenwasserstoffe zu erleichtern. Alternativ ist es möglich, dass die Strahlpumpe innerhalb der Saugleitung angeordnet ist.

Multiphasengemische zeichnen sich durch eine hohe Veränderlichkeit in ihrer Zusammensetzung aus, wobei es sich um ein Vielstoffgemisch handelt, das in mehreren Phasen vorliegen kann. Die Zusammensetzung kann sich von nahezu 100 % Flüssigphase auf nahezu 100 % Gasphase verändern, wobei auch große Anteile von Feststoffen in einem Multiphasengemisch vorkommen können. Um eine ausreichende Kühlung und Abdichtung der Verdrängerpumpe zu bewirken, ist es vorgesehen, dass in der Verdrängerpumpe eine Separation von Gasphase und Flüssigkeitsphase durchgeführt und der Teilflüssigkeitsstrom zu der Strahlpumpe aus der separierten Flüssigkeitsphase abgezweigt wird. Somit wird zum Betreiben der Strahlpumpe eine Flüssigkeit verwendet, die nur noch einen geringen Gasanteil aufweist und der Flüssigkeitsphase des geförderten Produktes entspricht. Eine Veränderung bzw. Kontamination des Förderproduktes durch den Einsatz des abgezweigten Teilflüssigkeitsstromes als Energieträger für die Strahlpumpe findet somit nicht statt, und die Verdrängerpumpe wird stets mit einem Flüssigkeitsanteil saugseitig versorgt, so dass eine hinreichende Schmierung, Kühlung und Abdichtung der Verdrängerpumpe stattfindet.

Eine Weiterbildung der Erfindung sieht vor, dass ein Teilvolumenstrom der separierten Flüssigkeitsphase über eine Kurzschlussleitung der Saugseite der Verdrängerpumpe dosiert zugeführt wird, also dass die Zuleitung nicht ausschließlich über die Strahlpumpe erfolgt, sondern über eine vorzugsweise innerhalb des Verdrängerpumpengehäuses angeordnete Kurzschlussleitung erfolgt, wodurch sich die Gefahr eines Trockenlaufes der Verdrängerpumpe reduzieren lässt.

Eine Weiterbildung der Erfindung sieht vor, dass nach der Abzweigung des Teilflüssigkeitsstromes dieser durch einen zusätzlichen Separator zur Trennung von Gasphase und Flüssigkeitsphase geleitet wird, falls die Separation innerhalb der Verdrängerpumpe nicht ausreichend war. Durch den zusätzlichen Separator wird sichergestellt, dass eine weitestgehend von der Gasphase befreite Flüssigkeitsphase der Strahlpumpe als Druckflüssigkeit und Energieträger zugeleitet wird.

Um ein ausreichend hohes Druckniveau, insbesondere ein konstantes Druckniveau bereit zu stellen, ist zwischen der Verdrängerpumpe und der Strahlpumpe eine Druckerhöhungspumpe vorgesehen, durch die der Förderdruck erhöht wird.

Die erfindungsgemäße Pumpenanlage sieht vor, dass eine Speiseleitung den Druckraum der Verdrängerpumpe mit der Hochdruckseite zumindest einer Strahlpumpe verbindet, wobei die Strahlpumpe einseitig in Förderrichtung der Verdrängerpumpe angeordnet ist, um die Verdrängerpumpe mit einem moderaten Vordruck zu speisen. Von der Druckseite der Verdrängerpumpe wird also ein Teilflüssigkeitsstrom zur Hochdruckseite einer oder mehrerer Strahlpumpen, die als Förderhilfsmittel eingesetzt werden, geleitet, was eine besonders wirtschaftliche Druckerhöhung saugseitig bewirkt. Anders als bei aktiven Komponenten zur Erhöhung des Vordruckes, bei denen mechanische Teile eine Druckerhöhung bewirken, beispielsweise in Gestalt von Down-Hole-Pumpentechnologien, wie Beam Pump, ESP, PCP oder SSP, sind Strahlpumpen extrem einfach aufgebaut und besitzen keine bewegten Teile. Insbesondere aufgrund der mitunter hohen abrasiven Eigenschaften des geförderten Multiphasengemisches ist der Verzicht auf mechanische Komponenten vorteilhaft. Aufgrund des geringen Wartungsaufwandes sind die Anlagen zuverlässiger und kostengünstiger, zumal im Bereich eines Bohrloches die Zugänglichkeit eingeschrän kt und eine Reparatur sehr aufwendig ist. Dies führt zu langen Stillstandszeiten und zu Wirtschaftlichkeitsproblemen bei den Anlagebetreibern. Vorteilhafterweise sind innerhalb des Verdrängerpumpengehäuses Separationseinrichtungen zur Trennung von Gasphase und Flüssigkeitsphase im Druckraum ausgebildet, wodurch die Gasphase des Multiphasengemisches von der Flüssigkeitsphase separiert wird und lediglich die Flüssigkeitsphase zum Antreiben der Strahlpumpe verwendet wird.

Um sicherzustellen, dass bei einer besonders langen Ausgestaltung der Speiseleitung ein gewisser Flüssigkeitsumlauf zur Abdichtung, Schmierung und Kühlung der Verdrängerpumpe vorhanden ist, ist eine Kurzschlussleitung von der Druckraumseite zur Saugseite der Verdrängerpumpe zur dosierten Zuführung der separierten Flüssigkeitsphase vorgesehen.

Zur verbesserten Trennung von Flüssigkeitsphase und Gasphase ist in der Speiseleitung ein Zusatzseparator vorgesehen, von dem Zusatzseparator eine Rückführleitung der separierten Gasphase zur Druckleitung der Verdrängerpumpe führt, so dass die Gasphase zusammen mit dem übrigen Förderprodukt zur Weiterverarbeitung abgeführt werden kann.

In der Speiseleitung ist eine Druckerhöhungspumpe angeordnet, so dass die separierte Flüssigkeitsphase einen erhöhten Energiegehalt aufweist.

Es hat sich als vorteilhaft herausgestellt, dass die Verdrängerpumpe als eine Schraubenspindelpumpe ausgebildet ist, da Schraubenspindelpumpen Multiphasengemische, insbesondere mit einem hohen Anteil an abrasiven Stoffen und stark wechselnden Gasanteilen, zuverlässig fördern und Vorteile bei der Verfügbarkeit bieten.

Aus Montagegründen ist es vorteilhaft, dass die Strahlpumpe im oder am Bohrloch an dem Ende der Saugleitung angeordnet ist, alternativ ist es möglich, dass die Strahlpumpe an einem anderen Ort angeordnet ist, beispielsweise in der Saugleitung näher an der Verdrängerpumpe oder aber in einem Bohrloch entfernt von der Saugleitung.

Nachfolgend wird ein Ausführungsbeispiel der Erfindung anhand der einzigen Figur erläutert, in der der prinzipielle Aufbau einer Pumpenanlage dargestellt ist.

Kern der Pumpenanlage ist eine Verdrängerpumpe 1, die als Multiphasenpumpe vorgesehen und vorteilhafterweise als Schraubenspindelpumpe ausgebildet ist. Saugseitig ist eine Saugleitung 10 angeordnet, die in ein Bohrloch 3 mündet. Am Ende der Saugleitung 10 innerhalb des Bohrloches ist eine Strahlpumpe 2 angeordnet, die so ausgerichtet ist, dass die Hochdruckseite der Strahlpumpe 2 in Richtung der Saugseite der Verdrängerpumpe 1 gerichtet ist, um die Verdrängerpumpe 1 mit einem Vordruck zu beaufschlagen.

Die Strahlpumpe 2, vorzugsweise als eine Jetpumpe ausgebildet, wird über einen Teilflüssigkeitsstrom 13 gespeist, der druckseitig von der Verdrängerpumpe 1 abgezweigt wurde. Über eine Speiseleitung 7 wird der Teilflüssigkeitsstrom 13 der Hochdruckseite der Strahlpumpe 2 zugeleitet.

Der Teilflüssigkeitsstrom 13 wird aus einem separierten Multiphasengemisch abgezweigt, wobei innerhalb der Verdrängerpumpe eine Separation der Flüssigkeitsphase und der Gasphase stattfindet. Eine vorbestimmte Menge an Flüssigkeitsphase wird druckseitig von der Verdrängerpumpe 1 abgezweigt, das übrige Förderprodukt wird durch eine Druckleitung 11 der weiteren Verarbeitung zugeleitet. Zur weiteren Separierung von Gasphase und Flüssigkeitsphase des Multiphasengemisches ist ein Zusatzseparator 4 zwischengeschaltet, von dem eine Rückführleitung 14 zur Druckleitung 11 führt, wobei die nicht benötigte Flüssigkeitsphase oder die zusätzliche separierte Gasphase der Druckleitung 11 zugeleitet wird.

Optional ist eine Druckerhöhungspumpe 5 in der Speiseleitung 7 vorgesehen, um das Energieniveau der Druckflüssigkeit für die Strahlpumpe 2 zu erhöhen.

Ebenfalls ist optional eine Kurzschlussleitung 15 vorgesehen, über die ein Teilstrom aus der separierten Flüssigkeit saugseitig der Verdrängerpumpe 1 zugeführt wird, um stets eine hinreichende Kühlung und Schmierung zu gewährleis-ten. Die Kurzschlussleitung 15 kann auch innerhalb des Verdrängerpumpengehäuses ausgebildet sein.

Durch die Zirkulation eines Teilflüssigkeitsstromes innerhalb der Pumpenanlage wird ein Förderhilfsmittel bereit gestellt, so dass die Verdrängerpumpe das Multiphasengemisch aufgrund des vorhandenen Vordruckes besser abfördern kann, wobei die Volumenexpansion des Gasanteils begrenzt und der daraus resultierende steigende Bauaufwand vermieden wird. Der einfache Aufbau der Strahlpumpe ohne bewegte Teile vermindert den baulichen Aufwand und vermeidet Stillstandszeiten aufgrund von Reparaturen, die durch den Verschleiß mechanischer Bauelemente entstehen. Darüber hinaus wird als Druckflüssigkeit kein externer Energieträger verwendet, der mit dem Förderprodukt vermischt wird, was bei der nachträglichen Verarbeitung des Förderproduktes hinderlich sein kann. Darüber hinaus steht in vielen Fällen keine separate Druckflüssigkeit zur Verfügung, so dass eine stete Einsetzbarkeit der Pumpenanlage gewährleistet ist.

Selbstverständlich können von einer Verdrängerpumpe 1 mehrere Strahlpumpen 2 gespeist werden.

## Patentansprüche

1. Verfahren zur Förderung von Multiphasengemischen, insbesondere Kohlenwasserstoffen aus einem Bohrloch, mit einer Verdrängerpumpe (1), durch die das Multiphasengemisch gepumpt wird, und einer Separationseinrichtung (1, 4), in der eine Gasphase von einer Flüssigkeitsphase getrennt wird, **dadurch gekennzeichnet, dass** in der Verdrängerpumpe (1) eine Trennung von Flüssigkeitsphase und Gaspnase erfolgt und druckseitig ein Teilflüssigkeitsstrom (13) aus dem Hauptförderstrom abgezweigt und zu der Hochdruckseite zumindest einer Strahlpumpe (2) geleitet wird, die als Förderhilfsmittel auf der Saugseite der Verdrängerpumpe (1) angeordnet ist.

2. Verfahren nach Anspruch 1, **dadurch gekennzeichnet, dass** die Strahlpumpe (2) im oder am Bohrloch (3) angeordnet ist.

3. Verfahren nach Anspruch 1 oder 2, **dadurch gekennzeichnet, dass** in der Verdrängerpumpe (1) eine Separation von Gasphase und Flüssigkeitsphase durchgeführt und der Teilflüssigkeitsstrom (13) zu der Strahlpumpe (2) aus der separierten Flüssigkeitsphase abgezweigt wird.

4. Verfahren nach Anspruch 3, **dadurch gekennzeichnet, dass** ein Teilvolumenstrom der separierten Flüssigkeitsphase über eine Kurzschlussleitung (15) der Saugseite der Verdrängerpumpe (1) dosiert zugeführt wird.

5. Verfahren nach einem der voranstehenden Ansprüche, **dadurch gekennzeichnet, dass** nach Abzweigung des Teilflüssigkeitsstromes (13) dieser durch einen zusätzlichen Separator (4) zur Trennung von Gasphase und Flüssigkeitsphase geleitet wird.

6. Verfahren nach einem der voranstehenden Ansprüche, **dadurch gekennzeichnet, dass** zwischen der Verdrängerpumpe (1) und der Strahlpumpe (2) der Förderdruck durch eine Druckerhöhungspumpe (5) erhöht wird.

7. Pumpenanlage mit einer Verdrängerpumpe (1) zur Förderung von Multiphasengemischen mit einem Pumpengehäuse, in dem ein Druckraum ausgebildet ist, mit einer Saugleitung (10), wobei die Saugleitung (10) insbesondere in einem Bohrloch (3) mündet, **dadurch gekennzeichnet, dass** die Verdrängerpumpe (1) als Multiphasenpumpe ausgebildet ist und innerhalb des Verdrängerpumpengehäuses Separationseinrichtungen zur Trennung von Gasphase und Flüssigkeitsphase im Druckraum ausgebildet sind und eine Speiseleitung (7) den Druckraum der Verdrängerpumpe (1) mit der Hochdruckseite zumindest einer saugseitig in Förderrichtung der Verdrängerpumpe (1) angeordneten Strahlpumpe (2) verbindet und die in der Verdrängerpumpe (1) separierte Flüssigkeitsphase der Strahlpumpe (2) zuleitet.

8. Pumpenanlage nach Anspruch 7, **dadurch gekennzeichnet, dass** die Strahlpumpe (2) im Bereich der Einmündung der Saugleitung (10) in das Bohrloch (3) in Förderrichtung der Verdrängerpumpe (1) angeordnet ist.

9. Pumpenanlage nach Anspruch 7 oder 8, **dadurch gekennzeichnet, dass** eine Kurzschlussleitung (15) von der Druckraumseite zur Saugseite der Verdrängerpumpe (1) zur dosierten Zuführung der separierten Flüssigkeitsphase führt.

10. Pumpenanlage nach einem der Ansprüche 7 bis 9, **dadurch gekennzeichnet, dass** in der Speiseleitung (7) ein Zusatzseparator (4) zur Trennung der Flüssigkeitsphase und der Gasphase angeordnet ist.

11. Pumpenanlage nach Anspruch 10, **dadurch gekennzeichnet, dass** von dem Zusatzseparator (4) eine Rückführleitung (14) zur Druckleitung (11) der Verdrängerpumpe (1) führt.

12. Pumpenanlage nach einem der Ansprüche 7 bis 11, **dadurch gekennzeichnet, dass** in der Speiseleitung (7) eine Druckerhöhungspumpe (5) angeordnet ist.

13. Pumpenanlage nach einem der Ansprüche 7 bis 12, **dadurch gekennzeichnet, dass** die Verdrängerpumpe (1) als eine Schraubenspindelpumpe ausgebildet ist.

14. Pumpenanlage nach einem der Ansprüche 7 bis 13, **dadurch gekennzeichnet, dass** die Strahlpumpe (2) im oder am Bohrloch (3), insbesondere an dem Ende der Saugleitung (10) angeordnet ist.

## Claims

1. Method for delivering multiphase mixtures, in particular hydrocarbons from a well, with a displacement pump (1) through which the multiphase mixture is pumped and a separation device (1, 4) in which a gas phase is separated from a liquid phase, **characterized in that** the liquid phase and gas phase are separated in the displacement pump (1) and a partial liquid flow (13) is split off on the pressure side from the main delivery flow and guided to the high-pressure side of at least one ejector pump (2) arranged on the suction side of the displacement pump (1) as an auxiliary delivery means.

2. Method according to Claim 1, **characterized in that** the ejector pump (2) is arranged in or on the well (3).

3. Method according to Claim 1 or 2, **characterized in that** a separation of the gas phase and liquid phase is carried out in the displacement pump (1) and the partial liquid flow (13) to the ejector pump (2) is split off from the separated liquid phase.

4. Method according to Claim 3, **characterized in that** a partial volume flow of the separated liquid phase is fed in a portioned manner to the suction side of the displacement pump (1) via a short-circuited line (15).

5. Method according to one of the preceding claims, **characterized in that** after the partial liquid flow (13) has been split off, this flow is guided through an additional separator (14) for separating the gas phase and liquid phase.

6. Method according to one of the preceding claims, **characterized in that** the delivery pressure is increased between the displacement pump (1) and the ejector pump (2) by a booster pump (5).

7. Pump installation with a displacement pump (1) for delivering multiphase mixtures with a pump housing in which a pressure chamber is formed, with a suction line (10), the suction line (10) discharging in particular into a well (3), **characterized in that** the displacement pump (1) is embodied as a multiphase pump and separation devices are embodied within the displacement pump housing for separating the gas phase and liquid phase in the pressure chamber and a feed line (7) connects the pressure chamber of the displacement pump (1) to the high-pressure side of at least one ejector pump (2) which is arranged on the suction side in the delivery direction of the displacement pump (1) and feeds the liquid phase separated in the displacement pump (1) to the ejector pump (2).

8. Pump installation according to Claim 7, **characterized in that** the ejector pump (2) is arranged in the region of discharge of the suction line (10) into the well (3) in the delivery direction of the displacement pump (1).

9. Pump installation according to Claim 7 or 8, **characterized in that** a short-circuited line (15) leads from the pressure-chamber side to the suction side of the displacement pump (1) for the portioned feeding of the separated liquid phase.

10. Pump installation according to one of Claims 7 to 9, **characterized in that** an additional separator (4) is arranged in the feed line (7) for separating the liquid phase and the gas phase.

11. Pump installation according to Claim 10, **characterized in that** a return line (14) leads from the additional separator (4) to the pressure line (11) of the displacement pump (1).

12. Pump installation according to one of claims 7 to 11, **characterized in that** a booster pump (5) is arranged in the feed line (7).

13. Pump installation according to one of claims 7 to 12, **characterized in that** the displacement pump (1) is embodied as a screw pump.

14. Pump installation according to one of claims 7 to 13, **characterized in that** the ejector pump (2) is arranged in or on the well (3), in particular at the end of the suction line (10).

## Revendications

1. Procédé pour refouler des mélanges à phases multiples, en particulier des hydrocarbures extraits d'un trou de forage, avec une pompe volumétrique (1) par l'intermédiaire de laquelle le mélange à phases multiples est pompé, et un dispositif de séparation (1, 4) dans lequel une phase gazeuse est séparée d'une phase liquide, **caractérisé en ce que** l'on effectue une séparation de la phase liquide et de la phase gazeuse dans la pompe volumétrique (1), on prélève à partir du courant de refoulement principal, côté refoulement, un courant partiel de liquide, et on le dirige vers le côté à haute pression d'au moins un injecteur (2) qui est agencé en tant que moyen auxiliaire de refoulement sur le côté aspiration de la pompe volumétrique (1).

2. Procédé selon la revendication 1, **caractérisé en ce que** l'injecteur est agencé dans ou sur le trou de forage (3).

3. Procédé selon la revendication 1 ou 2, **caractérisé en ce que** l'on effectue dans la pompe volumétrique une séparation de la phase gazeuse et de la phase liquide, et l'on prélève de la phase liquide séparée le courant partiel de liquide (13) que l'on envoie à l'injecteur (2).

4. Procédé selon la revendication 3, **caractérisé en ce que** l'on envoie de façon dosée un courant volumétrique partiel de la phase liquide séparée au côté aspiration de la pompe volumétrique (1) par l'intermédiaire d'une conduite de court-circuitage (15).

5. Procédé selon l'une des revendications précédentes, **caractérisé en ce qu'**après le prélèvement du courant partiel de liquide (13), on fait passer celui-ci à travers un séparateur (4) additionnel pour la séparation de la phase gazeuse et de la phase liquide.

6. Procédé selon l'une des revendications précédentes, **caractérisé en ce qu'**on augmente la pression de refoulement entre la pompe volumétrique (1) et l'injecteur (2), par l'intermédiaire d'une pompe de surpression (5).

7. Installation de pompage comprenant une pompe volumétrique (1) pour le refoulement de mélanges à phases multiples,laquelle comporte un carter de pompe dans lequel est formée une chambre de refoulement, installation comprenant en outre une conduite d'aspiration (10), où la conduite d'aspiration (10) débouche en particulier dans un trou de forage, **caractérisée en ce que** la pompe volumétrique (1) est formée en tant que pompe pour phases multiples, et des dispositifs de séparation pour la séparation de phases sont formés dans la chambre de refoulement à l'intérieur du carter de pompe, et **en ce qu'**une conduite d'alimentation (7) relie la chambre de refoulement de la pompe volumétrique (1) avec le côté à haute pression d'au moins un injecteur (2) agencé côté aspiration dans la direction de refoulement de la pompe volumétrique (1), et achemine à l'injecteur (2) la phase liquide de séparée dans la pompe volumétrique (1).

8. Installation de pompage selon la revendication 7, **caractérisée en ce que** l'injecteur (2) est agencé dans la zone de l'embouchure de la conduite d'aspiration (10) dans le trou de forage (3), dans la direction de refoulement de la pompe volumétrique (1).

9. Installation de pompage selon la revendication 7 ou 8, **caractérisée en ce qu'**une conduite de court-circuitage (15) va depuis le côté de la chambre de refoulement jusqu'au côté aspiration de la pompe volumétrique (1), pour l'acheminement dosé de la phase liquide séparée.

10. Installation de pompage selon l'une des revendications 7 à 9, **caractérisée en ce qu'**un séparateur additionnel (4) est agencé dans la conduite d'alimentation (7) pour la séparation de la phase liquide et de la phase gazeuse.

11. Installation de pompage selon la revendication 10, **caractérisée en ce qu'**une conduite de remise en circulation (14) va du séparateur additionnel (4) jusqu'à la conduite de refoulement (11) de la pompe volumétrique (1).

12. Installation de pompage selon l'une des revendications 7 à 11, **caractérisée en ce qu'**une pompe de surpression (5) est agencée dans la conduite d'alimentation (7).

13. Installation de pompage selon l'une des revendications 7 à 12, **caractérisée en ce que** la pompe volumétrique (1) est réalisé sous forme de pompe à broche hélicoïdale.

14. Installation de pompage selon l'une des revendications 7 à 13, **caractérisée en ce que** l'injecteur (2) est agencé dans ou sur le trou de forage (3), en particulier à l'extrémité de la conduite d'aspiration (10).
